# FASCICULE DE BREVET EUROPEEN

(11) **EP 1 725 410 B1**
(45) Date de publication et mention de la délivrance du brevet: **30.07.2014**
(21) Numéro de dépôt: 05737052.0
(22) Date de dépôt: 14.03.2005
(51) Int. Cl.: B42F 21/00, B42F 1/00, B42F 7/06

(54) **CAHIER DE CLASSEMENT DE DOCUMENTS**
NOTIZBUCH ZUR ABLAGE VON DOKUMENTEN
DOCUMENT-FILING NOTEBOOK

(30) Priorité: 16.03.2004 FR 0402705
(43) Date de publication de la demande: 29.11.2006
(73) Titulaire: Holdham, 14200 Herouville-Saint-Clair (FR)
(72) Inventeur: GIRARD, Christophe, Pierre, Antoine, Marie, F-14400 Bayeux (FR)
(74) Mandataire: Thinat, Michel
(86) Numéro de dépôt international: PCT/FR2005/000603
(87) Numéro de publication internationale: WO 2005/100042

(56) Documents cités:
- GB-A- 191 328 624
- US-A- 4 932 520

## Description

La présente invention concerne un cahier de classement de documents.

La fréquence grandissante de réunions journalières et/ou hebdomadaires conduit à prendre de plus en plus de notes sur des pages de cahier ou des feuilles de papier libres. Il se pose alors le problème de classer périodiquement ces documents de manière ordonnée en fonction de chaque type de réunion ayant eu lieu dans la journée.

La présente invention propose un cahier permettant de classer ou trier immédiatement des documents à chaque fin de réunion.

Le document US 4,932,520 A divulguant un porte-documents comprenant une couverture formée de deux feuillets antérieur et postérieur assemblés l'un à l'autre par une reliure ainsi que des enveloppes en plastique pour recevoir des feuilles détachées.

A cet effet, le cahier de classement de documents de l'invention comprend les caractéristiques de la revendication 1.

De préférence, chaque page de cahier comprend une ligne de prédécoupe parallèle à la reliure à proximité de cette dernière et suivant laquelle la page de cahier peut être détachée pour son classement dans un compartiment entre deux feuillets intérieurs de séparation adjacents.

Avantageusement, les feuillets intérieurs de séparation sont disposés à la fin du cahier entre les pages de cahier et le feuillet postérieur de celui-ci.

Les onglets sont disposés à des hauteurs différentes et sont rapportés aux feuillets intérieurs de séparation ou obtenus par découpage de ces feuillets.

Selon une variante de réalisation, le feuillet antérieur a une largeur telle qu'il recouvre de façon invisible les onglets des feuillets intérieurs de séparation en position fermée du cahier.

Selon une autre variante de réalisation, le feuillet antérieur a une largeur telle qu'il permet de rendre visible et directement accessible les onglets des feuillets intérieurs de séparation en position fermée du cahier.

Le feuillet antérieur ou postérieur comprend trois rabats le long respectivement des bords inférieur et supérieur et du bord latéral du feuillet.

Le cahier peut être fermé par au moins un moyen de fermeture constitué par un élastique fixé au feuillet antérieur ou postérieur par des rivets ou analogues et pouvant coulisser relativement au feuillet par des oeillets et se rabattre sur l'un des coins du feuillet opposé ou d'un seul tenant sur ce dernier parallèlement à la reliure.

Le moyen de fermeture peut également se rabattre sur l'un des coins des feuillets intérieurs de séparation superposés ou d'un seul tenant sur ceux-ci.

La reliure peut être du type à spirales.

L'invention sera mieux comprise, et d'autres buts, caractéristiques, détails et avantages de celle-ci apparaîtront plus clairement au cours de la description explicative qui va suivre faite en référence aux dessins schématiques annexés donnés uniquement à titre d'exemple illustrant deux modes de réalisation de l'invention et dans lesquels :
- la figure 1 est une vue en perspective d'un cahier de classement de l'invention en position ouverte ;
- la figure 2 est une vue en perspective du cahier de classement de la figure 1 en position fermée ;
- la figure 3 est une vue en perspective d'un autre mode de réalisation du cahier de classement en position ouverte et également agencé en chemise de classement ; et
- la figure 4 est une vue en perspective du cahier de la figure 3 en position fermée.

En se reportant aux figures 1 et 2, le cahier de classement comprend une couverture formée d'un feuillet antérieur 1 et d'un feuillet postérieur 2 relié au feuillet antérieur 1 par une reliure 3.

Le cahier comprend en outre des pages intérieures 4 reliées à la reliure 3 entre les deux feuillets 1 et 2.

Les feuillets antérieur 1 et postérieur 2 peuvent être réalisés en carton ou en une matière plastique assurant une certaine rigidité tout en étant souple.

Selon l'invention, les pages de cahier 4 peuvent être individuellement séparées de la reliure 3 et, à cet effet, chaque page 4 comporte, de préférence, une ligne de prédécoupe ou de déchirement 5 s'étendant parallèlement à la reliure 3 à proximité de celle-ci. Ainsi, lorsqu'une page 4 est détachée de la reliure suivant la ligne de prédécoupe 5, il subsiste une bande de papier 4a retenue par la reliure 3 qui, de préférence, est formée par des spirales assemblant ensemble les feuillets 1, 2 et les pages de cahier 4 au travers de perforations correspondantes des feuillets 1, 2 et des pages 4.

Le cahier de classement comprend également des feuillets intérieurs de séparation 6 enfermés dans la couverture définie par les feuillets 1 et 2 et reliés de façon imperdable à la reliure à spirales 3 passant au travers de perforations des feuillets intérieurs 6.

Les feuillets intérieurs 6 comportent chacun un onglet 7 situé au bord droit du feuillet opposé à la reliure 3.

Les onglets 7 peuvent être rapportés respectivement aux feuillets intérieurs 6 ou obtenus par découpage de ces feuillets de manière à être disposés à des hauteurs différentes pour constituer un répertoire. Ces onglets peuvent comporter des inscriptions relatives à des rubriques consacrées à des sujets déterminés traités par exemple au cours d'une journée.

Dans le cas présent, le cahier de classement comprend six feuillets intérieurs 6 et, par conséquent, six onglets 7 qui peuvent être de couleurs différentes.

De préférence, les feuillets intérieurs de séparation 6 sont disposés à la fin du cahier entre les pages de cahier 4 et le feuillet postérieur 2, mais ils peuvent être disposés entre le feuillet antérieur 1 et les pages de cahier 4.

Le feuillet antérieur 1 du cahier de classement peut avoir une largeur telle qu'en position fermée du cahier représentée en figure 2, il permet de recouvrir de façon invisible les onglets 7 des feuillets intérieurs 6, mais la largeur du feuillet antérieur 1 peut être telle qu'il permet de rendre visibles et accessibles ces onglets en position fermée du cahier.

Le cahier de classement peut être fermé par un moyen de fermeture constitué dans le cas présent par un lien élastique 8, de préférence en forme de bande à section circulaire ou rectangulaire, monté coulissant sur la face dorsale du feuillet postérieur 2 par deux oeillets 9 et qui est fixée à ses extrémités au feuillet postérieur 2 par exemple par des rivets 10 ou tout autre moyen de fixation équivalent. Ainsi, la bande élastique 8 peut être rabattue, en position fermée du cahier représentée en figure 2, sur les deux coins du feuillet antérieur 1 pour maintenir en position fermée le cahier et empêcher par conséquent les feuilles logées entre les feuillets intérieurs 6 de s'échapper du cahier. La figure 2 montre en vue arrachée que la bande élastique 8 peut être rabattue sur chaque coin des feuillets intérieurs superposés 6 pour retenir entre eux les pages de cahier ou tout autre document tout en pouvant utiliser les pages de cahier attachées à la reliure 3. Bien entendu, la bande élastique 8 peut également être rabattue sur le feuillet antérieur 1 d'un seul tenant parallèlement à la reliure 3 pour maintenir en position fermée le cahier.

Le moyen de fixation à bande élastique 8 peut être fixé au feuillet antérieur 1 et se rabattre sur les coins du feuillet postérieur 2 en position fermée du cahier de classement.

Le cahier de l'invention permet de classer les pages de cahier 4 sur lesquelles ont été prises des notes pour les grouper, après les avoir séparées de la reliure 3 par déchirement le long de la ligne 5, et les classer dans les différents compartiments définis par les feuillets intérieurs 6. L'utilisateur peut alors ultérieurement retirer les groupes de papier classés dans les compartiments des feuillets intérieurs 6 pour les classer définitivement dans des classeurs appropriés en utilisant le cas échéant des perforations 4b au cahier 4. Bien entendu, le cahier peut être utilisé pour classer d'autres pages volantes annotées ou tout autre document externe, tels que des revues périodiques, scientifiques, médicales ou autres dans les compartiments définis entre les feuillets intérieurs de séparation 6, que ce soit en vue de réunions à venir ou qu'il s'agisse de documents reçus en réunions.

Selon le mode de réalisation du cahier de classement représenté aux figures 3 et 4 et dont les éléments identiques à celui du mode de réalisation des figures 1 et 2 portent les mêmes références, le feuillet postérieur 2 comporte trois rabats 11, 12, 13 le long respectivement de ses bords supérieur, inférieur et droit ou latéral et qui, en position rabattue sur le feuillet postérieur 2, constituent une chemise ou poche de rangement de l'ensemble constitué par les pages de cahier 4 reliées à la reliure 3 et les feuillets intérieurs de séparation 6 ou uniquement des feuillets de séparation 6 pouvant contenir dans leurs compartiments respectifs des pages volantes 4 détachées de la reliure 3, le bloc de pages de cahier 4 attaché à la reliure 3 étant alors disposé au-dessus des rabats 11-13. Bien entendu, la pochette du cahier définie par les rabats 11-13 peut être utilisée pour classer des documents indépendants, tels que des revues périodiques, scientifiques, médicales ou autres. Des accessoires, tels que des stylos, une calculatrice, peuvent également être logés dans la poche définie par ces rabats. En variante, le feuillet postérieur 2 du cahier de classement peut ne comporter que deux rabats, un rabat présent le long du bord inférieur du feuillet postérieur 2 et un rabat le long du bord latéral de ce feuillet.

Au lieu d'être présents sur la feuille postérieure 2 du cahier de classement, les rabats peuvent être disposés sur les bords inférieur, supérieur et latéral du feuillet antérieur 1.

Le cahier de classement des figures 3 et 4, mise à part la fonction supplémentaire de rangement de documents dans la poche définie par les rabats 11-13, est utilisable de la même manière que celui décrit en référence aux figures 1 et 2, de sorte qu'il est inutile de le décrire à nouveau dans sa structure et sa fonction.

Le cahier de classement de l'invention accomplit ainsi à la fois la fonction de cahier traditionnel et de classeur de documents, notamment des pages de cahier détachées de la reliure du cahier, ce qui permet à l'utilisateur de retrouver à chaque fin de journée ou de semaine des documents classés dans les compartiments ménagés par les feuillets intérieurs de séparation et de les classer ensuite définitivement dans des classeurs appropriés.

## Revendications

1. Cahier de classement de documents comprenant :
- une couverture comprenant un feuillet antérieur (1) et un feuillet postérieur (2) ;
- une reliure (3) reliant l'un à l'autre les feuillets antérieur (1) et postérieur (2) ; **caractérisé en ce qu'**il comprend :
- des pages de cahier internes (4) reliées à la reliure (3) entre les deux feuillets antérieur (1) et postérieur (2) par une ligne de prédécoupe (5) qui est parallèle à la reliure (3) à proximité de cette reliure et suivant laquelle chaque page de cahier (4) peut être détachée ;
- des feuillets intérieurs de séparation (6) à répertoire en onglets (7), reliés de façon inséparable à la reliure (3) et permettant de classer des pages de cahier (4) séparées de la reliure (3) entre des feuillets intérieurs de séparation adjacents (6), les feuillets intérieurs de séparation (6) étant disposés entre les pages de cahier (4) et l'un des feuillets antérieur (1) et postérieur (2) ; et
- au moins un moyen de fermeture (8) comprenant une bande élastique fixée à l'un des feuillets antérieur (1) et postérieur (2) par des rivets (10) et pouvant coulisser relativement au feuillet (1, 2) par des oeillets (9) et se rabattre sur les coins des feuillets intérieurs de séparation superposés (6) ou d'un seul tenant sur ceux-ci pour retenir entre eux des pages de cahier (4), les pages de cahier (4) reliées à la reliure (3) étant disponibles pour une utilisation.

2. Cahier de classement selon la revendication 1, **caractérisé en ce que** les feuillets intérieurs de séparation (6) sont disposés entre les pages de cahier (4) et le feuillet postérieur (2) du cahier, et la bande élastique (8) est fixée au feuillet postérieur (2).

3. Cahier de classement selon la revendication 1 ou 2, **caractérisé en ce que** les onglets (7) sont disposés à des hauteurs différentes et sont rapportés aux feuillets intérieurs de séparation (6) ou obtenus par découpage de ces feuillets.

4. Cahier de classement selon l'une quelconque des revendications 1 à 3, **caractérisé en ce que** le feuillet antérieur (1) a une largeur telle qu'il recouvre de façon invisible les onglets (7) des feuillets intérieurs de séparation (6) en position fermée du cahier.

5. Cahier de classement selon l'une quelconque des revendications 1 à 3, **caractérisé en ce que** le feuillet antérieur (1) a une largeur telle qu'il permet de rendre visibles et directement accessibles les onglets (7) des feuillets intérieurs de séparation (6) en position fermée du cahier.

6. Cahier de classement selon l'une quelconque des revendications 1 à 5, **caractérisé en ce que** l'un des feuillets antérieur (1) et postérieur (2) comprend trois rabats (11-13) le long respectivement des bords inférieur et supérieur et du bord latéral du feuillet (1,2).

7. Cahier de classement selon l'une quelconque des revendications 1 à 6, **caractérisé en ce que** la reliure (3) est du type à spirales.

8. Cahier de classement selon l'une quelconque des revendications 1 à 7, **caractérisé en ce que** les pages de cahier sont perforées pour leur permettre d'être classées ultérieurement.

9. Cahier de classement selon l'une quelconque des revendications 1 à 8, **caractérisé en ce que** d'autres pages de cahier ou document externes peuvent être classés entre des feuillets intérieurs de séparation adjacents (6).

## Patentansprüche

1. Notizbuch zur Ablage von Dokumente, das umfasst:
- eine Abdeckung, die ein vorderes Blatt (1) und ein hinteres Blatt (2) umfasst,
- eine Bindung (3), die das vordere (1) und hintere (2) Blatt miteinander verbindet, **dadurch gekennzeichnet, dass** es umfasst:
- innere Notizbuchbuchseiten (4), die zwischen den beiden Blättern, dem vorderen (1) und dem hinteren (2), mit der Bindung (3) durch eine Vorschnittlinie (5) verbunden sind, die parallel zu der Bindung (3) in der Nähe dieser Bindung ist und gemäß der jede Notizbuchseite (4) abtrennbar ist,
- innere Trennblätter (6) mit Indexregister (7), die untrennbar mit der Bindung (3) verbunden sind und erlauben, von der Bindung (3) getrennte Notizbuchseiten (4) zwischen inneren benachbarten Trennblättern (6) abzulegen, wobei die inneren Trennblätter (6) zwischen den Notizbuchseiten (4) und einem von dem vorderen (1) und hinteren (2) Blatt angeordnet sind, und
- mindestens ein Verschlussmittel (8), das ein elastisches Band umfasst, das entweder am vorderen (1) oder hinteren (2) Blatt mit Nieten (10) oder ähnlichem befestigt ist und relativ zu dem Blatt (1, 2) durch Ösen gleiten (9) kann und sich auf die Ecken der übereinanderliegenden inneren Trennblätter (6) oder insgesamt auf dieselben senken kann, um zwischen ihnen Notizbuchseiten (4) zurückzuhalten, wobei die mit der Bindung (3) verbundenen Notizbuchseiten (4) für eine Verwendung verfügbar sind.

2. Notizbuch zur Ablage nach Anspruch 1, **dadurch gekennzeichnet, dass** die inneren Trennblätter (6) zwischen den Notizbuchseiten (4) und dem hinteren Blatt (2) des Notizbuchs angeordnet sind und das elastische Band (8) am hinteren Blatt (2) befestigt ist.

3. Notizbuch zur Ablage nach Anspruch 1 oder 2, **dadurch gekennzeichnet, dass** die Indexregister (7) in verschiedenen Höhen angeordnet sind und an die inneren Trennblätter (6) angesetzt sind oder durch Ausschneiden aus diesen Blättern hergestellt werden.

4. Notizbuch zur Ablage nach einem der Ansprüche 1 bis 3, **dadurch gekennzeichnet, dass** das vordere Blatt (1) eine derartige Breite hat, dass es die Indexregister (7) der inneren Trennblätter (6) in geschlossener Stellung des Notizbuchs unsichtbar verdeckt.

5. Notizbuch zur Ablage nach einem der Ansprüche 1 bis 3, **dadurch gekennzeichnet, dass** das vordere Blatt (1) eine derartige Breite hat, dass es erlaubt, die Indexregister (7) der inneren Trennblätter (6) in geschlossener Stellung des Notizbuchs sichtbar und direkt zugänglich zu machen.

6. Notizbuch zur Ablage nach einem der Ansprüche 1 bis 5, **dadurch gekennzeichnet, dass** eines der Blätter, das vordere (1) oder hintere (2), drei Klappen (11-13) jeweils entlang des unteren und oberen Rands und des seitlichen Rands des Blatts (1, 2) umfasst.

7. Notizbuch zur Ablage nach einem der Ansprüche 1 bis 6, **dadurch gekennzeichnet, dass** die Bindung (3) vom Typ mit Spiralen ist.

8. Notizbuch zur Ablage nach einem der Ansprüche 1 bis 7, **dadurch gekennzeichnet, dass** die Notizbuchseiten perforiert sind, damit sie später ablegbar sind.

9. Notizbuch zur Ablage nach einem der Ansprüche 1 bis 8, **dadurch gekennzeichnet, dass** andere externe Notizbuch- oder Dokumentenseiten zwischen benachbarten inneren Trennblättern (6) ablegbar sind.

## Claims

1. A document-filing notebook, comprising:
- a cover comprising a front leaf (1) and a back leaf (2);
- a binding (3) binding the front (1) and back (2) leaves to each other; **characterized in that** it comprises:
- inner notebook pages (4) bound to the binding (3) between the two front (1) and back (2) leaves by a perforation line (5) that is parallel to the binding (3) near that binding and along which each notebook page (4) can be detached;
- inner separator leaves (6) with tab indexes (7), inseparably bound to the binding (3) and making it possible to file notebook pages (4) separated from the binding (3) between adjacent inner separator leaves (6), the inner separator leaves (6) being positioned between the notebook pages (4) and one of the front (1) and back (2) leaves; and
- at least one closing means (8) comprising an elastic band fastened to one of the front (1) and back (2) leaves by rivets (10) and capable of sliding relative to the leaf (1, 2) through eyelets (9) and of folding down on the corners of the superimposed inner separating leaves (6) or in a single piece thereon to retain the notebook pages (4) together, the notebook pages (4) bound to the binding (3) being available for use.

2. The document-filing notebook according to claim 1, **characterized in that** the inner separator leaves (6) are positioned between the notebook pages (4) and the back leaf (2) of the notebook, and the elastic band (8) is fastened to the back leaf (2).

3. The document-filing notebook according to claim 1 or 2, **characterized in that** the tabs (7) are positioned at different heights and are attached to the inner separator leaves (6) or obtained by cutting those leaves.

4. The document-filing notebook according to any one of claims 1 to 3, **characterized in that** the front leaf (1) has a width such that it invisibly covers the tabs (7) of the inner separator leaves (6) in the closed position of the notebook.

5. The document-filing notebook according to any one of claims 1 to 3, **characterized in that** the front leaf (1) has a width such that it makes it possible to make the tabs (7) of the inner separator leaves (6) visible and directly accessible in the closed position of the notebook.

6. The document-filing notebook according to any one of claims 1 to 5, **characterized in that** one of the front (1) and back (2) leaves comprises three flaps (11-13) along the lower and upper edges and side edge of the leaf (1, 2), respectively.

7. The document-filing notebook according to any one of claims 1 to 6, **characterized in that** the binding (3) is of the spiral type.

8. The document-filing notebook according to any one of claims 1 to 7, **characterized in that** the notebook pages are perforated so that they may subsequently be filed.

9. The document-filing notebook according to any one of claims 1 to 8, **characterized in that** other external notebook or document pages can be filed between the adjacent inner separator leaves (6).
